# EUROPÄISCHE PATENTSCHRIFT

(11) **EP 2 884 218 B1**
(45) Veröffentlichungstag und Bekanntmachung des Hinweises auf die Patenterteilung: **07.09.2016**
(21) Anmeldenummer: 13196632.7
(22) Anmeldetag: 11.12.2013
(51) Int. Cl.: F41A 19/10, F41A 19/12, F41A 19/32

(54) **Feder für einen Abzugschieber einer Pistole**
Spring for a trigger slide of a pistol
Système de ressort détente de pistolet

(43) Veröffentlichungstag der Anmeldung: 17.06.2015
(73) Patentinhaber: Glock Technology GmbH, 2232 Deutsch Wagram (AT)
(72) Erfinder: Hirschheiter, Reinhold, 9210 Pörtschach (AT)
(74) Vertreter: Patentanwälte Barger, Piso & Partner

(56) Entgegenhaltungen:
- EP-A1- 0 077 790
- WO-A1-00/65295
- US-A1- 2011 017 057

## Beschreibung

Die Erfindung betrifft die Feder für einen Abzugschieber einer Pistole, entsprechend dem Oberbegriff des Anspruches 1 und der EP 77 790 des Anmelders, sowie der entsprechenden US 4,825,744 A, der US 4,893,546 A und der US 4,539,889 A.

Die Fig. 1-3 zeigen als Beispiel für den Stand der Technik zwei Arten von Federn für Abzugschieber, diese Darstellungen entsprechen den Figs. 15, 36 und 37 der eingangs genannten Druckschrift. Die in Fig. 1 dargestellte Feder 108 ist eine Haarnadelfeder, deren beide Schenkel einerseits an einer Wand des Pistolengehäuses, andererseits an einem Bolzen eines Hebels 103 anschlagen, der mit seinem oberen Ende 102 eine Schlagbolzennase 101 gegen die Kraft einer (nicht dargestellten) Schlagbolzenfeder hält. In der Praxis kommen derartige Ausführungen nicht vor.

Die Fig. 2 und Fig. 3 zeigen eine Schraubfeder 228, deren beiden Enden zu Augen gebogen sind. Sie sind einerseits an einem Einsatzteil 521 befestigt, der fest bezüglich des Rahmens der (in dieser Figur nicht dargestellten) Pistole angeordnet ist; andererseits am Abzugschieber, der mit einem Flügel 545 die (nicht dargestellte) Schlagbolzennase hält, und als Zugfeder wirkt.

Bei zahlreichen, auch vom Anmelder, in den Verkehr gebrachten Pistolen finden sich derartige Schraubfedern. Die Führungen des Abzugschiebers und des Teils, der den Flügel 545 trägt, sind anders ausgebildet, doch ändert dies nichts an der Anordnung und der Funktion der Schraubenfeder.

Diese Federn haben sich über viele Jahre und in großen Stückzahlen bewährt, doch geht es stets darum, die Lebensdauer der Einzelteile weiter zu verlängern und auch nur hypothetisch vorhandene Schwachstellen auszuschalten. Es ist das Ziel der Erfindung, hier eine Lösung anzugeben, bei der die Lebensdauer weiter verbessert ist, ohne die Kosten zu erhöhen.

Erfindungsgemäß werden diese Ziele durch die im kennzeichnenden Teil des Anspruches 1 angegebenen Maßnahmen und Merkmale erreicht; mit anderen Worten, die Schraubfeder für den Abzugschieber wird durch eine Druckfeder gebildet, die um einen Stift herum angeordnet ist, der Stift ist im Bereich seines einen Endes mit einem Querbolzen versehen, mit dem er gelenkig im rahmenfesten Einsatzteil gelagert ist, und weist an seinem anderen Ende ein Widerlager für einen Hakenteil auf, der beweglich und nur kraftschlüssig von der Feder gegen das Widerlager gedrückt wird. Der Hakenteil drängt mit seinem anderen Ende, das hakenförmig ausgebildet ist, den Schieber, der den Anschlag für die Schlagbolzennase trägt, nach hinten und oben (gesehen in Relation zur Pistole).

Die Erfindung wird im Folgenden anhand der Zeichnung näher Erläutert. Dabei zeigt bzw. zeigen
die Fig. 1 bis 3 den Stand der Technik,
die Fig. 4 eine Pistole in Seitenansicht, teilweise im Schnitt, in schussbereitem Zustand,
die Fig. 5 das Detail V der Fig. 4,
die Fig. 6 eine Darstellung wie die Fig. 4, nach dem Abfeuern eines Schusses,
die Fig. 7 das Detail VII der Fig. 6,
die Fig. 8 die erfindungsgemäße Feder samt Hakenteil in Seitenansicht und
die Fig. 9 die Feder der Fig. 8 in perspektivische Ansicht.

Die Figs. 1-3 stellen den weiter oben erläuterten Stand der Technik dar.

Die Fig. 4 zeigt eine Pistole 1 mit einem Abzug 2 und einem, im aufgebrochenen Teil der Darstellung teilweise sichtbaren, Abzugschieber 3. Der Abzugschieber 3 ragt mit einem Halteteil 5 in die Bewegungsbahn einer Schlagbolzennase 4, die in Fig. 5 als einziger Teil des Schlagbolzens sichtbar ist.

Im Rahmen 6 der Pistole 1 ist ein Einsatzteil 7 eingeschoben und auf im Stand der Technik bekannte Weise fixiert. Dieser Einsatzteil 7 weist auf seiner, bezüglich der Pistole, vorderen Seite, einen Schenkel 9 auf, der im Bereich der Mittelebenen der Pistole einen Schlitz besitzt. Weiters weist dieser somit doppelt ausgebildete Schenkel 9 eine, quer zur Symmetrieebene der Pistole verlaufende, Nut 8 auf. In dieser Nut 8 liegt ein Querbolzen 10 (Fig. 8 und 9) eines Führungsstiftes 11 der Abzugfeder 12. Dabei kommt der Bereich des Führungsstiftes 11 am Ende, das den Querbolzen 10 trägt, zwischen die beiden Schenkel 9 zu liegen, wie dies aus Fig. 5 gut ersichtlich ist.

Die Abzugfeder 12 stützt sich mit ihrem querbolzennahen Ende an der inneren Oberfläche 14 des Einsatzteils 7 ab. Das andere Ende der Abzugfeder 12 stützt sich, wie insbesondere Fig. 8 ersichtlich macht, an einer Stützfläche 15 eines Hakens 13 ab und drängt diesen, mit seiner der Stützfläche 15 gegenüberliegenden Stirnfläche 16, gegen einen, mit dem Führungsstift 11 einstückig ausgebildeten, Federhalter 17. Der Haken 13 weist im Bereich der Stützfläche bzw. Stirnfläche 15, 16 eine, von der Kreisform abweichende Montageöffnung 18 auf, deren Größe und Querschnittsform mit der Größe und der Querschnittsform des Federhalters 17 so abgestimmt ist, dass im Verdrehten Zustand bezüglich der Achse des Führungsstiftes 11 der Haken 13 über den Federhalter 17 geschoben werden kann und nach dem Verdrehen in die in Fig. 9 dargestellte Position von ihm gehalten wird.

Das andere Ende des Hakens 13, das federferne Ende, ist im Querschnitt gesehen (Fig. 8) als "U", somit als U-Ende 19 ausgebildet und greift, wie es in Fig. 5 gut zu sehen ist, um die vordere Kante eines Vorsprungs des Abzugschiebers 3.

Auf diese Weise wird die Zugfeder mit Montageaugen durch eine noch robustere Druckfeder ersetzt, bei der insbesondere der stets Sorgfalt verlangende Übergang von der Schraubform zur Augenform vermieden wird.

Die Figs. 6 und 7 zeigen jeweils die gleiche Darstellung wie die die Figs. 5 und 6, mit dem Unterschied, dass hier die Situation unmittelbar nach dem Lösen eines Schusses dargestellt ist.

Die Montage der erfindungsgemäßen Abzugfeder erfolgt denkbar einfach auf eine von zwei Arten: Bei der Ersten Ausbildung wird die Abzugfeder 12 über den Führungsstift 11 bis zum Anschlag auf die Stirnfläche 16 des Hakens 13 geschoben, sodann wird der Querbolzen 10 eingesetzt und fixiert, entweder mittels Klebstoff oder durch Reibung, gegebenenfalls in Kombination mit einer passenden Durchmesseränderung. Bei der zweiten Ausbildung ist der Querbolzen bereits fix montiert und die Abzugsfeder 12 wird bei abgenommenem Haken 13 aufgeschoben. Anschließend daran wird der Haken 13, bezüglich der Darstellungen in den Figs. 8 und 9, um 90° verdreht, mit seiner Montageöffnung 18 über den Federhalter 17 geschoben, wobei, bei vorheriger Montage der Abzugfeder 12, die letzte axiale Bewegung und das Verdrehen in die, in der Zeichnung dargestellte, Position, unter der Wirkung der Abzugfeder 12, erfolgt.
Die Montage der zusammengebauten Feder in den Einsatzteil 7 erfolgt vor dessen Einbringen in das Gehäuse, durch die Vorspannung der Abzugsfeder 12 gegen die innere Seite des Einsatzteils (Fig. 7) erfolgt eine verliersichere Vormontage. Das Einschieben des Vorsprungs des Abzugschiebers 3 in das U-Ende 19 des Hakens 13 erfolgt anschließend, aber ebenfalls vor dem Einsetzen in das Gehäuse; das Zusammenspiel mit der Schlagbolzenfeder ergibt sich beim Aufsetzen des Schlittens und dem erstmaligen Zurückziehen von selbst.

Zusammenfassend kann gesagt werden, dass die Erfindung eine Pistole 1 betrifft, die mit einer Abzugfeder 12, die die Abzugbewegung gegen die Kraft einer Rückholfeder unterstützt und mit einem Ende am Abzugschieber 3 und mit dem anderen Ende direkt oder indirekt am Gehäuse 6 der Pistole 1 angreift, ausgestattet ist. Dabei ist der Kern der Erfindung, dass die Abzugfeder 12 eine Schraubfeder ist, in deren Innerem ein Führungsstift 11 angeordnet ist, der im Bereich eines seiner Enden einen Querbolzen 10 aufweist, mit dem er in einer gehäusefesten Nut 8 ruht, und der im Bereich seines anderen Endes einen ersten Endbereich eines Hakens 13 beweglich gelagert hält, dessen zweiter Endbereich U-förmig ausgebildet ist, und dass in diesem U-förmigen Ende ein Teil des Abzugschiebers 3 gelagert ist.

**Bezugszeichenverzeichnis:**

| | | | |
|---|---|---|---|
| 1 | Pistole | 12 | Abzugfeder |
| 2 | Abzug | 13 | Haken |
| 3 | Abzugschieber | 14 | Innere Oberfläche |
| 4 | Schlagbolzennase | 15 | Stützfläche |
| 5 | Halteteil | 16 | Stirnfläche |
| 6 | Rahmen | 17 | Federhalter |
| 7 | Einsatzteil | 18 | Montageöffnung |
| 8 | Nut | 19 | U-Ende |
| 9 | Schenkel | 20 | Schlitten |
| 10 | Querbolzen | | |
| 11 | Führungsstift | | |

## Patentansprüche

1. Pistole (1) mit einer Abzugfeder (12), die die Abzugbewegung gegen die Kraft einer Rückholfeder unterstützt und mit einem Ende am Abzugschieber (3) und mit dem anderen Ende direkt oder indirekt am Gehäuse (6) der Pistole (1) angreift, **dadurch gekennzeichnet, dass** die Abzugfeder (12) eine auf Druck belastete Schraubfeder ist, in deren Innerem ein Führungsstift (11) angeordnet ist, der im Bereich eines seiner Enden einen Querbolzen (10) aufweist, mit dem er in einer gehäusefesten Nut (8) ruht, und der im Bereich seines anderen Endes einen ersten Endbereich eines Hakens (13) beweglich gelagert hält, dessen zweiter Endbereich U-förmig ausgebildet ist, und dass in diesem U-förmigen Ende ein Teil des Abzugschiebers (3) gelagert ist.

2. Pistole nach Anspruch 1, **dadurch gekennzeichnet, dass** das querbolzenferne Ende des Führungsstiftes (11) parallel zum Querbolzen eine Abflachung und Verbreiterung aufweist, dass die Abflachung als Federhalter (17) dient, und dass der Haken (13) eine Montageöffnung (18) aufweist, die in zumindest einer Winkellage den Durchtritt der Abflachung erlaubt und in zumindest einer anderen Winkellage den Durchtritt der Abflachung verhindert.

## Claims

1. A pistol (1) with a trigger spring (12) assisting the trigger movement counter to a force applied by a restoring spring and acting with one end upon the trigger slide (3) and with the other end directly or indirectly on the housing (6) of the pistol (1), **characterized in that** the trigger spring (12) is a helical spring that is loaded in compression, with a guide pin (11) disposed in its interior; which in a region of one of its ends includes a transverse bolt (10) that rests in a groove (8) fixed in respect to the pistol housing and, in a region of the second end holds a first end of a hook (13) in a movably mounted manner, and **in that** the region of the second end of the hook is U-shaped, a part of the trigger slide mounted within this U-shaped end.

2. The pistol of claim 1, **characterized in that** the end of the guide pin that is remote from the transverse bolt (11) includes a flattened portion and a widened portion disposed parallel to the transverse bolt, that the flattened portion serves as a spring holder (17); and that the hook (13) includes a mounting opening (18) that, in at least one angular position, permits a passage of the flattened portion and, in at least one other angular position, prevents the passage of the flattened portion.

## Revendications

1. Pistolet (1) avec un ressort de détente (12), qui assiste le mouvement de détente contre la force d'un ressort de rappel et avec une extrémité au niveau du poussoir de détente (3) et avec l'autre extrémité qui s'emboîte directement ou indirectement avec le boîtier (6) du pistolet (1), **caractérisé en ce que** le ressort de détente (12) est un ressort hélicoïdal sollicité en pression, à l'intérieur duquel se trouve une goupille de guidage (11), qui comprend, au niveau d'une de ses extrémités, une tige transversale (10), avec laquelle elle repose dans une rainure (8) solidaire avec le boîtier, et qui maintient, au niveau de son autre extrémité, une première partie d'extrémité d'un crochet (13) logé de manière mobile, dont la deuxième partie d'extrémité présente une forme de U, et **en ce que** dans cette extrémité en forme de U, une partie du poussoir de détente (3) est logée.

2. Pistolet selon la revendication 1, **caractérisé en ce que** l'extrémité éloignée de la tige transversale de la goupille de guidage (11) comprend, parallèlement à la tige transversale, un méplat et un élargissement, **en ce que** le méplat sert de support de ressort (17) et **en ce que** le crochet (13) comprend une ouverture de montage (18) qui permet, dans au moins une position angulaire, le passage du méplat et empêche, dans au moins une autre position angulaire, le passage du méplat.
